# EUROPÄISCHE PATENTSCHRIFT

(11) **EP 0 858 127 B1**
(45) Veröffentlichungstag und Bekanntmachung des Hinweises auf die Patenterteilung: **19.03.2003**
(21) Anmeldenummer: 97116691.3
(22) Anmeldetag: 25.09.1997
(51) Int. Cl.: H01R 13/52, H01R 13/64

(54) **Elektrische Steckvorrichtung**
Electrical connecting device
Dispositif de connexion électrique

(30) Priorität: 06.02.1997 DE 29702013 U
(43) Veröffentlichungstag der Anmeldung: 12.08.1998
(73) Patentinhaber: ROBERT BOSCH GMBH, 70442 Stuttgart (DE)
(72) Erfinder: Weiss, Guenther, 71706 Markgnöningen (DE); Nuebel, Karl, 75397 Simmozheim (DE)

(56) Entgegenhaltungen:
- DE-A- 19 526 527
- DE-U- 29 506 134
- US-A- 4 709 123
- US-A- 5 137 466
- US-A- 5 336 101

## Beschreibung

### Stand der Technik

Aus DE 39 32 709 A1 ist eine Steckvorrichtung bekannt, bestehend aus zwei zusammenfügbaren Steckverbinderteilen, einem Stecker,der beispielsweise an einem beweglichen Kabel angebracht sein kann und einem Gegenstecker, der an einem ortsfesten Teil befestigt ist. An dem Stecker ist ein Rastbügel angebracht, der an seinem freien, ausfederungsfähigen Ende eine Hakenleiste aufweist, die in einer Schließstellung der Steckvorrichtung in einer gegensinnig gestalteten Leiste an dem Gegenstecker verrastet und so die Kontaktgabe der Steckvorrichtung sichert.

In nachteiliger Weise ist eine solchermaßen aufgebaute Steckvorrichtung unter rauhen Betriebsbedingungen, wie sie beispielsweise in einem Motorraum eines Kraftfahrzeugs durch Spritzwasserbefall und Schwingbeschleunigungen auftreten können, nicht betriebssicher, so daß Korrosionsbefall oder Reibungsverschleiß von Kontaktteilen zu einem Funktionsausfall der Steckvorrichtung führen können.

DE-A-19 526 527 beschreibt eine Steckvorrichtung nach dem Oberbegriff des Anspruchs 1.

### Vorteile der Erfindung

Die erfindungsgemäße Steckvorrichtung mit den kennzeichnenden Merkmalen des Anspruchs 1 hat dem gegenüber den Vorteil, daß die zuvor erwähnte Unzulänglichkeit in zufriedenstellendem Maße vermieden wird. Dazu ist die Steckvorrichtung so ausgeführt, daß zwischen Stecker und Gegenstecker eine Dichtung angebracht ist, die in einer Schließstellung der Steckvorrichtung den Eintritt von Medien, wie beispielsweise Spritzwasser zu den Kontaktteilen verhindert, so daß diese korrosionsgeschützt sind und die Kontaktgüte der Steckvorrichtung erhalten bleibt.

Zum anderen ist am Stecker mindestens ein Paßstück vorgesehen, das in der Schließstellung der Steckvorrichtung in einer Ausnehmung des Gegensteckers in Eingriff ist. Dadurch wird die Stabilität der Steckvorrichtung unter Schwingbeschleunigungen verbessert und ein Reibungsverschleiß zwischen den Kontaktteilen weitgehend vermieden.

Schließlich ist durch die Anbringung eines Führungsmittels an dem Paßstück oder zu ihm benachbart auch unter ungünstigen Toleranzlagen der Steckverbinderteile, beispielsweise durch ein achsversetztes Zusammenführen, ein Schließen der Steckvorrichtung möglich, ohne daß die Gefahr einer Beschädigung durch das Paßstück besteht. Damit ist eine montagefreundliche und funktionssichere Steckvorrichtung geschaffen.

In den Unteransprüchen sind vorteilhafte Maßnahmen für die Realisierung der Erfindung angegeben.

### Zeichnung

Ein Ausführungsbeispiel der Erfindung ist in der Zeichnung vereinfacht dargestellt und in der Figurenbeschreibung näher erläutert. Die Figuren 1 bis 3 zeigen die Steckvorrichtung jeweils in einer Seitenansicht, teilweise im Schnitt, in unterschiedlichen Phasen der Zusammenführung der Steckverbinderteile von einem Ansatz über eine Zwischenstellung bis zu einer Schließstellung. Die Figur 4 zeigt die Steckvorrichtung in der Schließstellung in einer zu den Figuren 1 bis 3 um 90° gedrehten Ansicht.

### Beschreibung des Ausführungsbeispiels

Eine elektrische Steckvorrichtung 11 nach Figur 1 zeigt in vereinfachter Form als ein erstes Steckverbinderteil einen Stecker 12 mit einem Gehäuse 13, von welchem ein vorderer Abschnitt 14 dargestellt ist. Der Stecker 12 weist eine erste Längsachse 16 auf.

In Flucht zu dieser und längs zu einem axial verlaufenden Pfeil 17, der eine Steckrichtung aufzeigt, ist der Stecker 12 als bewegliches Teil der Steckvorrichtung 11 mit einem ortsfesten, in unterbrochenen Linien ansatzweise dargestellten Gegenstecker 18 als ein zweites Steckverbinderteil koppelbar, wobei in nicht mehr dargestellter Weise Kontaktelemente des Steckers mit Gegenkontaktelementen des Gegensteckers elektrisch kontaktieren.

Der Gegenstecker 18 weist ein Gegengehäuse 19 und eine zweite Längsachse 20 auf. Der vordere Teil des Gegengehäuses 19 ist zur Kopplung mit dem Stecker 12 als ein Kontaktabschnitt 21 ausgebildet.

Der Kontaktabschnitt 21 weist als Begrenzung zu einem Anschlußabschnitt 22 des Gegengehäuses 19 einen radial gerichteten, umlaufenden Bund 23 auf, an dem eine umlaufende Dichtung 24, die vorgespannt auf dem Kontaktabschnitt 21 aufgebracht ist, anliegt. Die Dichtung 24 ist als eine breitbandige Profildichtung ausgebildet und weist drei voneinander beabstandete Dichtwulste auf.

Dem Bund 23 benachbart ist im Anschlußabschnitt 22 auf einer Deckfläche 26 ein in der Figur 4 dargestellter Biegebalken 27 als ein Gegenverriegelungselement angebracht, der in einer Schließstellung der Steckvorrichtung 11 zu deren Sicherung mit einer nahe seinem freien Ende ausgebildeten Rastöffnung eine Rastnase 28 als ein Verriegelungselement am Gehäuse 13 des Steckers 12 lösbar hintergreift.

An sich parallel gegenüberliegenden Seitenflächen 29 des Anschlußabschnitts 22 sind in symmetrischer Anordnung zu dem Biegebalken 27 zum Stecker 12 hin gerichtete schachtförmige Ausnehmungen 31 ausgebildet, die als Gegenpaßstücke der Aufnahme von zwei in der Form angepaßten, annähernd quaderförmigen Paßstücken 32 des Steckers 12 dienen. Die Paßstücke 32 ragen über die Stirnseite des vorderen Abschnitts 14 des Gehäuses 13 hinaus.

Erfolgt ein Zusammenfügen der Steckvorrichtung, bei der der hülsenförmige Abschnitt 14 über den Kontaktabschnitt 21 geschoben wird derart, daß die Längsachsen 16, 20 zueinander fluchten, so gleiten dabei die Paßstücke 32 über die Dichtung 24 hinweg in die Ausnehmungen 31.

Ist hingegen beim Zusammenfügen ein radialer Versatz der Längsachsen 16, 20 im Rahmen der Herstell- und Fügetoleranzen des Abschnitts 14 und des Kontaktabschnitts 21 gegeben, wie in der Figur 1 dargestellt, so besteht die Gefahr, daß eines der Paßstücke 32 stirnseitig auf die freiliegende radiale Abschlußfläche der Dichtung 24 aufläuft, die Dichtung 24 staucht und im ungünstigen Fall unter die Dichtung 24 gelangt, wodurch die Funktionstüchtigkeit der Steckvorrichtung 11 beeinträchtigt ist.

Um dies zu verhindern sind an den Paßstücken 32 Führungsmittel 33 angefügt. Diese sind durch axial verlaufende Stege gebildet, die außenliegend an den Paßstücken 32 angebracht sind und diese beidseits axial überragen, einerseits zum Gegenstecker 18 hin gerichtet jeweils mit einer Keilfläche 34 und andererseits am anderen Ende mit einer Stützfläche 36 als Anbindung und Abstützung an dem Gehäuse 13. Die Keilflächen 34 schließen außenliegend jeweils mit einer Abrundung 37 als vorderstem, zum Gegenstecker 18 gerichteten Teil ab. Die Abrundung 37 ist so ausgeführt, daß sie die Dichtung 24 in jedem Fall radial überragt.

Wie in der Figur 2 gezeigt, wird beim Zusammenfügen der Steckvorrichtung 11 bei dem zuvor beschriebenen Versatz der Längsachsen 16, 20 die Dichtung 24 von einer der Keilflächen 34 erfaßt und zur zweiten Längsachse 20 hin abgelenkt. Ein weiteres Zusammenfügen der Steckvorrichtung 11 ist bei dem Versatz der Längsachsen 16, 20 aus dieser Stellung heraus nicht mehr möglich, da in nicht näher ausgeführter Weise im Innenbereich der Steckvorrichtung 11 der Stecker 12 auf den Gegenstecker 18 aufgelaufen ist.

Nach einem radialen Versatz des Steckers 12 zum Fluchten der Längsachsen 16, 20 gelangt das eine der Paßstücke 32 über die von der zugeordneten Keilfläche 34 abgelenkte Dichtung 24 und das Zusammenfügen kann, wie in der Figur 3 dargestellt, ohne eine Beschädigung oder einen Versatz der Dichtung 24 bis zur Schließstellung der Steckvorrichtung 11 vorgenommen werden.

Alternativ können die Führungsmittel 33 auch benachbart zu den Paßstücken 32 angebracht werden, um die Funktion eines vorübergehenden Niederhaltens der Dichtung 24 bis zum Passieren der Paßstücke 32 zu gewährleisten. Sie weisen stets einen größeren radialen Abstand zu der ersten Längsachse 16 auf als die Paßstücke 32.

Die Führungsmittel 32 werden in jedem Fall zusammen mit dem Gehäuse 13 im Kunststoffspritzverfahren hergestellt und sie sind, wie auch die Paßstücke 32, mit dem Gehäuse 13 einstückig.

Somit ist eine Steckvorrichtung 11 geschaffen, die insbesondere unter rauhen Betriebsbedingungen wie Feuchtigkeitsanfall und Schwingbeschleunigungen funktionsstabil bleibt und ohne Beschädigungsgefahr montiert werden kann.

## Patentansprüche

1. Elektrische Steckvorrichtung mit zwei Steckverbinderteilen , einem Stecker (12) und einem vorzugsweise ortsfesten Gegenstecker (18), welche Steckverbinderteile jeweils mehrere Kontaktelemente und Gegenkontaktelemente aufweisen, die zur elektrischen Kontaktierung zueinander axial, in einer Steckrichtung (12), steckbar sind, und diese Kontaktierung bei einer Schließstellung der Steckvorrichtung (11) reversibel verriegelt werden kann durch das Zusammenwirken mindestens eines Verriegelungselements (28) am Stecker (12) und wenigstens einem Gegenverriegelungselement (27) am Gegenstecker (18), wobei der Stecker (12) mindestens ein Paßstück (32) aufweist, das in der Schließstellung in einer Ausnehmung (31) des Gegensteckers (18) in Eingriff ist, und wobei die Steckvorrichtung eine Dichtung (24) aufweist, **dadurch gekennzeichnet, daß** die Dichtung dem Gegenstecker angebracht ist, und daß an dem Paßstück (32) ein Führungsmittel (33) angefügt oder dazu benachbart ist, derart, daß ein Schließen der Steckvorrichtung möglich ist, ohne daß die Gefahr einer Beschädigung der Dichtung durch das Paßstück besteht, wobei die Dichtung (24) beim Zusammenfügen der Steckverbinderteile durch das Führungsmittel vorspannbar ist.

2. Steckvorrichtung nach Anspruch 1, **dadurch gekennzeichnet, daß** das Paßstück (32) durch einen axial verlaufenden Steg gebildet ist, der über die Stirnseite eines vorderen Abschnitts (14) des Steckers (12) hinausragt.

3. Steckvorrichtung nach Anspruch 2, **dadurch gekennzeichnet, daß** die Dichtung (24) vorgespannt auf einem Kontaktabschnitt (21) des Gegengehäuses (19) aufgebracht ist und diesen umlaufend umschließt.

4. Steckvorrichtung nach Anspruch 3, **dadurch gekennzeichnet, daß** das Führungsmittel (33) das Paßstück (32) mit größerem radialen Abstand zur Längsachse (16) des steckers axial überragt und zuvorderst eine Keilfläche (34) aufweist, die bei einem Auflaufen auf die Dichtung (24) diese zur Längsachse (20) des Gegenstücks hin ablenkt.

## Claims

1. Electrical connecting device having two connector parts, a plug (12) and a preferably fixed matching plug (18) which connector parts respectively have a plurality of contact elements and matching contact elements which, for the purpose of making electrical contact with one another, can be plugged axially in a plug-in direction (12), and this making of contact in a closed position of the connecting device (11) can be locked reversibly by means of the interaction of at least one locking element (28) on the plug (12) and at least one matching locking element (27) on the matching plug (18), the plug (12) having at least one key (32) which, in the closed position, engages in a recess (31) in the matching plug (18), and the connecting device having a seal (24), **characterized in that** the seal is fitted to the matching connector, and **in that** a guiding means (33) is attached to the key (32) or is adjacent thereto, in such a way that it is possible to close the connecting device without there being the risk of the seal being damaged by the key, it being possible for he seal (24) to be prestressed by the guide means when the connector parts are joined together.

2. Connecting device according to Claim 1, **characterized in that** the key (32) is formed by a web extending axially, which projects beyond the end of a front section (14) of the plug (12).

3. Connecting device according to Claim 2, **characterized in that** the seal (24) is fitted in a prestressed manner to a contact section (21) of the matching housing (19) and encloses said contact section circumferentially.

4. Connecting device according to Claim 3, **characterized in that** the guide means (33) projects axially beyond the key (32) with a greater radial spacing from the longitudinal axis (16) of the plug and, at the front, has an inclined surface (34) which, when it runs onto the seal (24), deflects the latter towards the longitudinal axis (20) of the matching piece.

## Revendications

1. Dispositif de connexion électrique comportant deux parties de connexion, un connecteur (12) et un connecteur complémentaire (18) de préférence fixe, ces deux parties de connexion ayant chacun plusieurs éléments de contact et éléments de contact complémentaires, qui s'engagent axialement l'un par rapport à l'autre dans la direction de connexion (12) pour réaliser le contact électrique et ce contact peut être verrouillé de manière réversible dans une position de fermeture du dispositif de connexion, par la coopération d'au moins un élément de verrouillage (28) sur le connecteur (12) et d'au moins un élément de verrouillage (27) complémentaire sur le connecteur complémentaire (18),
le connecteur (12) ayant au moins une pièce formant clavette (32) qui pénètre dans une cavité (31) du connecteur complémentaire (18) en position de fermeture, et le dispositif de connexion comporte un joint (24),
**caractérisé en ce que**
le joint est prévu sur le connecteur complémentaire, et
la clavette (32) comporte un moyen de guidage (33) ou est au voisinage d'un tel moyen de guidage de façon à permettre la fermeture du dispositif de connexion sans risquer d'endommager le joint par la pièce ajustée, le joint (24) étant précontraint par le moyen de guidage lors de l'assemblage des parties de connecteurs.

2. Dispositif de connexion selon la revendication 1,
**caractérisé en ce que**
la clavette (32) est formée par une nervure axiale dépassant de la face frontale d'un segment avant (14) du connecteur (12).

3. Dispositif de connexion selon la revendication 2,
**caractérisé en ce que**
le joint (24) est monté avec précontrainte sur un segment de contact (11) du boîtier complémentaire (19) et entourant celui-ci de manière périphérique.

4. Dispositif de connexion selon la revendication 3,
**caractérisé en ce que**
le moyen de guidage (33) dépasse axialement la clavette (32) à une distance radiale plus grande par rapport à l'axe longitudinal (16) du connecteur et comporte à l'extrémité avant une surface formant coin (34) qui dévie le joint vers l'axe longitudinal (20) de la pièce complémentaire lors de son arrivée sur le joint (24).
